# EUROPÄISCHE PATENTSCHRIFT

(11) **EP 1 571 119 B1**
(45) Veröffentlichungstag und Bekanntmachung des Hinweises auf die Patenterteilung: **02.04.2008**
(21) Anmeldenummer: 05003142.6
(22) Anmeldetag: 15.02.2005
(51) Int. Cl.: B67C 3/26, B67C 3/04

(54) **Füllelement sowie Füllmaschine mit derartigen Füllelementen**
Filling head and filling machine with such filling heads
Tête de remplissage et machine de remplissage avec de telles têtes de remplissage

(30) Priorität: 06.03.2004 DE 102004011101
(43) Veröffentlichungstag der Anmeldung: 07.09.2005
(73) Patentinhaber: KHS AG, 44143 Dortmund (DE)
(72) Erfinder: Clüsserath, Ludwig, 55543 Bad Kreuznach (DE)

(56) Entgegenhaltungen:
- EP-A- 0 262 483
- EP-A- 0 601 514
- FR-A- 2 800 723
- US-A- 3 783 912

## Beschreibung

Die Erfindung bezieht sich auf ein Füllelement gemäß Oberbegriff Patentanspruch 1 sowie auf eine Füllmaschine gemäß Oberbegriff Patentanspruch 10 und wie bekannt aus der EP 0 262 483 A1.

Bekannt sind sogenannte Freistrahl-Füllsysteme oder -Füllmaschinen, die aus hygienischer und mikrobiologischer Sicht Vorteile aufweisen und bei denen es zu keinem Kontakt zwischen dem jeweiligen Behälter oder dessen Behältermündung und dem Füllelement kommt, d. h. der mit dem flüssigen Füllgut zu füllende Behälter ist beim Füllen zwar mit seiner Behältermündung ausgerichtet unter der Abgabeöffnung des jeweiligen Füllelementes angeordnet, mit seiner Behältermündung aber von dem Füllelement beabstandet.

Die Steuerung der Füllgutmenge kann bei derartigen Systemen beispielsweise über eine Volumenmessung oder über ein Wiegesystem erfolgen, sodass dann der jeweilige Behälter dann unter der Abgabeöffnung des Füllelementes an einem Behälterträger ohne Hubbewegung positioniert werden kann. Für die Volumenmessung geeignete Systeme, aber auch Wiegesysteme sind allerdings aufwendig und teuer.
Soll die Füllhöhe bei derartigen Freistrahlfüllsystemen mit preisgünstigen elektrischen Sonden mit Sondenkontakten gesteuert werden, ist es erforderlich, dass die jeweilige Sonde während des Füllvorgangs durch die Mündung des Behälters in den Behälterinnenraum hineinreicht. Um dies zu ermöglichen, sind bisher Hubelemente für die Behälterträger zum Anheben und Absenken der Behälter erforderlich.

Aufgabe der Erfindung ist es, ein Füllelement aufzuzeigen, mit dem ein sondengesteuertes Freistrahlfüllen möglich ist, und zwar bei einfacher konstruktiver Ausbildung der Füllmaschine und/oder des Füllsystems und insbesondere auch ohne die Notwendigkeit einer Hubbewegung bzw. eines Anhebens und Absenkens der Behälter.

Zur Lösung dieser Aufgabe ist ein Füllelement entsprechend dem Patentanspruch 1 ausgebildet. Eine Füllmaschine umlaufender Bauart ist Gegenstand des Patentanspruches 10.

Bei der Erfindung erfolgt die Steuerung der Füllhöhe über die höhenbewegliche Sonde, die sich vor dem Füllvorgang in einer angehobenen Ausgangsposition derart befindet, dass der jeweils zu füllende Behälter mit seiner Behältermündung unter der Abgabeöffnung des Füllelementes positioniert werden kann, ohne das eine Hubbewegung des Behälterträgers erforderlich ist. Der Behälterträger kann insbesondere bei Flaschen aus Kunststoff (PET-Flaschen) so ausgebildet sein, dass an ihm die Flaschen mit einem unterhalb der Flaschenmündung vorgesehenen und über den Umfang des Flaschenhalses vorstehenden Flansch oder Ring z.B. dem so genannten Halsring hängend gehalten sind.

Erst am Beginn des Füllvorganges, d.h. beim Öffnen des Flüssigkeitsventils wird die Sonde aus der Ausgangsposition in die Messposition bewegt und dabei durch die Behältermündung in den Behälter eingeführt. Kommt dann am Ende des Füllvorgangs der wenigstens eine Sondenkontakt der Sonde in Berührung mit dem im Behälter aufsteigenden Füllgutspiegel, so bewirkt die Sonde ein (Sonden)signal an eine Steuerelektronik, mit welchem dann beispielsweise zeitverzögert ein Schließen des Flüssigkeitsventils veranlasst wird.

Zum Bewegen der Sonde ist ein Betätigungselement vorgesehen, welches beim Öffnen des Flüssigkeitsventils aktiviert wird. Das Betätigungselement ist vorzugsweise ein Pneumatik-Zylinder, der dann über ein gemeinsames Steuerventil mit einem pneumatischen Stellglied oder Pneumatik-Zylinder angesteuert wird, der das Öffnen des Flüssigkeitsventils bewirkt.

Weiterbildungen der Erfindung sind Gegenstand der Unteransprüche. Die Erfindung wird im Folgenden anhand der Figuren, die jeweils in vereinfachter Darstellung ein Füllelement 1 gemäß der Erfindung in verschiedenen Betriebszuständen wiedergeben, näher erläutert.

Das Füllelement 1 dient zum Abfüllen eines flüssigen Füllgutes in Behälter in Form von Flaschen 2, Dosen oder dergleichen Behälter, und zwar in der Weise, dass das Füllen berührungslos erfolgt, d. h. die jeweilige Flasche 2 während des Füllens unterhalb des Füllelementes und von diesem beabstandet angeordnet ist, und zwar bei der dargestellten Ausführungsform dadurch, dass die jeweilige Flasche 2 mit einem unterhalb ihrer Flaschenmündung 2.1 vorgesehenen Flansch 2.2 an einem dem Füllelement 1 zugeordneten Flaschenträger 3 hängend derart gehalten ist, dass die Flaschenmündung 2.1 in vertikaler Richtung vom Füllelement beabstandet ist.

Das Füllelement 1 ist mit einer Vielzahl gleichartiger Füllelemente am Umfang eines um eine vertikale Maschinenachse umlaufenden Rotors einer nicht weiter dargestellten Füllmaschine bzw. am Umfang eines Ringkessels 4 vorgesehen, der Teil des Rotors ist und einen Kesselinnenraum 5 zur Aufnahme des flüssigen Füllgutes aufweist. An dem Rotor sind auch die Flaschenträger 3 vorgesehen.

Der Innenraum 5 eines Ring- oder Zentralkessels, der niveaugesteuert, d. h. bis zu einem vorgegebenen Niveau N mit dem flüssigen Füllgut gefüllt ist, steht mit dem oberen Ende eines in einem Gehäuse 6 des Füllelementes 1 ausgebildeten Flüssigkeitskanals 7 in Verbindung. Das untere Ende des Flüssigkeitskanals 7 bildet an der Unterseite des Füllelementes 1 bzw. an einem dortigen Gehäuseabschnitt 6.1 eine Abgabeöffnung 8, über die das flüssige Füllgut beim Füllen der jeweiligen Flasche 2 zufließt. Zwischen dem oberen Ende des Flüssigkeitskanals 7 und der Abgabeöffnung 8 ist ein Flüssigkeitsventil 9 vorgesehen, welches aus dem Ventilkörper 10 und aus einer mit dem Ventilkörper 10 bzw. mit einer Ventilkörperdichtung zusammen wirkenden Ventilfläche des Flüssigkeitskanals 7 gebildet ist.

Bei der dargestellten Ausführungsform ist das Flüssigkeitsventil 9 bzw. dessen Ventilkörper durch eine Schließfeder 12 in die geschlossene Stellung vorgespannt. Durch eine mit dem Ventilkörper 10 zusammenwirkende pneumatische Betätigungseinrichtung kann der Ventilkörper 10 zum Öffnen des Flüssigkeitsventils 9 aus der geschlossenen Ausgangsstellung in vertikaler Richtung bzw. in Richtung einer Füllelementachse FA nach unten bewegt werden, und zwar bei der dargestellten Ausführungsform in zwei unterschiedliche Öffnungsstellungen in der Weise, dass in einer ersten Öffnungsstellung des Ventilkörpers 10 das Flüssigkeitsventil einen reduzierten Strömungsquerschnitt für ein langsames Anfüllen am Anfang des jeweiligen Füllvorgangs bzw. für ein verlangsamtes Bremsfüllen am Ende des jeweiligen Füllvorgangs aufweist und in einer zweiten Öffnungsstellung, die in der Figur 2 gezeigt ist, einen vergrößerten Querschnitt für ein Schnellfüllen.

Die pneumatische Betätigungseinrichtung besteht hierfür aus zwei wirkungsmäßig in Serie angeordneten Pneumatik-Zylindern 13 und 14, von denen der aktivierte Zylinder 13 den Ventilkörper 10 in die erste Öffnungsstellung (mit reduziertem Strömungsquerschnitt) und der zusätzlich zum Zylinder 13 aktivierte Zylinder 14 den Ventilkörper 10 in die zweite Öffnungsstellung bewegt, und zwar jeweils gegen die Rückstellkraft der Schließfeder 12.

Die beiden Pneumatik-Zylinder 13 und 14 werden über elektrisch betätigbare Steuerventile 15 und 16 angesteuert, die für jedes Füllelement 1 der Füllmaschine gesondert vorgesehen sind und von denen das Steuerventil 15 dem Pneumatik-Zylinder 13 und das Steuerventil 16 im Pneumatik-Zylinder 14 zugeordnet sind.

Um ein füllhöhengesteuertes Füllen der jeweiligen Flasche 2 trotz des berührungslosen Füllsystems zu erreichen, ist im Gehäuse 6 des Füllelementes 1 weiterhin eine Sonde 17 axial verschiebbar vorgesehen. Die mit ihrer Achse hauptsächlich parallel zur vertikalen Achse FA, aber gegenüber dieser Achse radial versetzt angeordnete Sonde 17 bildet an ihrem unteren Ende eine Sondenspitze 18 mit wenigstens einem frei liegenden elektrischen Kontakt, der beim Eintauchen in den Spiegel des flüssigen Füllgutes das Sondensignal veranlasst.

Über eine Zugfeder, die an dem der Sondenspitze 18 abgewandten oberen Ende der Sonde 17 angreift, ist letztere in eine angehobene Ausgangsposition vorgespannt, in der sich die Sondenspitze 18 auf einem Niveau oberhalb des Niveaus der Abgabeöffnung 8 befindet. Die Zugfeder 19 dient bei der dargestellten Ausführungsform zugleich als Anschluss bzw. elektrische Verbindung zwischen einem mit einem Sondenkontakt in Verbindung stehenden Leiter der Sonde 17 und einer äußeren Sondenanschlussleitung 20. Ist ein weiterer Sondenkontakt vorgesehen, so ist dieser über einen weiteren Leiter z.B. mit dem aus einem elektrisch leitenden Material bestehenden Gehäuse 6 und damit mit dem Masseanschluss der Elektronik verbunden.

Die Sonde 17 ist auf einer Teillänge als Kolbenstange 21 ausgebildet, die beidendig über einen Kolben 22 wegsteht und beidendig in einem im Gehäuse 6 ausgebildeten Zylinder 23 mit Zylinderraum 24 axial, d. h. in Richtung der Füllelementachse FA verschiebbar vorgesehen ist. In dem den Kolben 22 aufnehmenden Zylinderraum 24 ist oberhalb des Kolben 22 ein Teilraum gebildet, der mit dem Ausgang des Steuerventils 15 verbunden, mit welchem der obere Pneumatik-Zylinder 13 gesteuert wird.

Zum Füllen der jeweiligen Flasche 2 wird diese an einem Flascheneinlauf der Füllmaschine unter das jeweilige Füllelement 1 bewegt, sodass die Flasche 2 dann hängend an dem Flaschenträger 3 gehalten ist, und zwar mit der Flaschenmündung 2.1 im Abstand vom Füllelement 1 (Figur 1 und 2). Die Steuerventile 15 und 16 befinden sich in ihrer geschlossenen Stellung.

Bei der weiteren Drehbewegung des Rotors erfolgt dann gesteuert durch die nicht dargestellte Steuerelektronik das Öffnen des Steuerventils 15, wodurch einerseits der Pneumatik-Zylinder 13 aktiviert und dadurch das Flüssigkeitsventil 9 für ein langsames Anfüllen in die erste Öffnungsstellung bewegt wird und gleichzeitig auch der Zylinderraum 24 des Zylinders 23 oberhalb des Kolbens 22 mit Druckluft beaufschlagt wird, sodass die Sonde 17 aus ihrer Ausgangsposition gegen die Wirkung der Zugfeder 19 nach unten in die Messposition bewegt wird, in der die Sonde 17 mit ihrer Sondenspitze 18 durch die Flaschenmündung 2.1 in das Innere der Flasche 2 hineinreicht. Das flüssige Füllgut strömt als nach unten gerichteter freier Strahl 25 in die Flasche 2. Die hierbei durch das Füllgut verdrängte Luft verlässt die Flasche 2 an der Flaschenmündung 2.1 zwischen dem Rand dieser Mündung und dem Füllgutstrahl 25.

Für das anschließende Schnellfüllen wird zusätzlich das Steuerventil 16 geöffnet, sodass durch den nun ebenfalls aktivierten Pneumatik-Zylinder 14 das Flüssigkeitsventil 9 in die zweite Öffnungsstellung für das Schnellfüllen bewegt wird. Zeitgesteuert erfolgt dann am Ende des Schnellfüllens ein Schließen des Steuerventils 16 und damit ein Deaktivieren des Pneumatik-Zylinders 14 zur Einleitung eines Bremsfüllens, bevor der Füllgutspiegel in der Flasche 2 die Sondenspitze 18 erreicht. Da das Steuerventil 15 weiterhin geöffnet ist, befindet sich auch die Sonde 17 weiterhin in ihrer Messposition. Sobald der Spiegel des flüssigen Füllgutes die Sondenspitze 18 erreicht hat, wird durch das hierdurch erzeugte Sondensignal ein Schließen des Steuerventils 15 sofort oder zeitverzögert veranlasst, wodurch das Flüssigkeitsventil 19 schließt und durch den Wegfall des Drucks im oberen Teil des Zylinderraumes 24 auch die Sonde 17 durch die Kraft der Zugfeder 19 in ihre Ausgangsposition zurückbewegt wird.

Eine Besonderheit des Füllelementes 1 besteht also darin, dass zur Füllhöhenmessung eine axial bewegbare Sonde 17 vorgesehen ist, die nur für den eigentlichen Füllvorgang aus einer Ausgangsposition oberhalb der Abgabeöffnung 8 in die jeweilige Flasche 2 hineinbewegt wird, und dass die Bewegung der Sonde 17 über das Steuerventil 15 gesteuert wird, welches auch zur Steuerung des Flüssigkeitsventils 9 dient, sodass die Bewegung der Sonde 17 aus der Ausgangsposition in die Messposition und aus dieser zurück zwangsläufig mit dem Öffnen und Schließen des Flüssigkeitsventils 9 erfolgt und für die Steuerung der Sonde 17 auch keine zusätzlichen Funktionselemente notwendig sind.
Für eine weitere, überaus sinnvolle Ausgestaltungsvariante der vorliegenden Erfindung ist vorgesehen, die Auf- und Ab-Bewegungen der Sonde 17 durch eine Kurvenbahn und eine, an der Sonde 17 angeordnete Steuerrolle, welche mit der Kurvenbahn in einer Wirkverbindung steht bewirken zu lassen.

Für eine bevorzugte Ausgestaltung der vorliegenden Erfindung ist vorgesehen, dass die Auf- und Ab-Bewegungen der Sonde 17 in Richtung der bzw. parallel zur senkrechten Achse des Füllelementes erfolgen. Im Rahmen weiterer Ausgestaltungsvarianten ist vorgesehen, dass die Auf- und Ab-Bewegungen nicht in Richtung bzw. parallel zur senkrechten Achse des Füllelementes sondern in einem beliebigen Winkel zu dieser Achse erfolgen.

Es versteht sich von selbst, dass auch die Realisierung weiterer, an dieser Stelle nicht explizit dargestellter Varianten zur Bewegung und/oder Ausgestaltung der Sonde (17), des Füllelementes und/oder der Füllmaschine nicht dazu führen, dass der Schutzumfang der vorliegenden Erfindung verlassen wird.

Wie die Figuren weiterhin zeigen, weist das Füllelement 1 an der Unterseite eine die Füllelementachse FA konzentrisch umschließende Wandung 26 auf. Diese bildet einen ringförmigen, an der Unterseite des Füllelementes offenen Raum 27, der auch den die Abgabeöffnung 8 aufweisenden rohrartigen Abschnitt 6.1 des Füllelementes 1 ringartig umschließt und in dem die Sonde 17 mit einem unteren, in die Sondenspitze 18 übergehenden abgewinkelten Abschnitt 17.1 der Ausgangsposition aufgenommen ist. Der Raum 27 steht über eine Verbindung 28 mit einem für sämtliche Füllelemente 1 der Füllmaschine gemeinsamen, die vertikale Füllmaschinenachse konzentrisch umschließenden Ringraum 29 in Verbindung, der sich bei der dargestellten Ausführungsform unterhalb des Ringkessels 4 befindet. Durch einen Deckel 30 ist der Raum 27 für eine CIP-Reinigung verschließbar, bei der das verwendete flüssige Reinigungsmedium bei geöffnetem Flüssigkeitsventil 9 beispielsweise über den Innenraum 5 des Ringkessels 4 in den durch den Deckel 13 verschlossenen Raum 27 und von dort in den Ringraum 29 strömt, aus dem das Reinigungsmedium dann über eine entsprechende Leitung abgeführt wird. Bei dieser CIP-Reinigung ist lediglich das Steuerventil 16 geöffnet und damit lediglich der Pneumatik-Zylinder 14 aktiviert, sodass sich die Sonde 17 in ihrer Ausgangsposition verbleibt und bei dieser CIP-Reinigung u.a. auch der untere, die Sondenspitze 18 aufweisende und in dem geschlossenen Raum 27 aufgenommene Teil der Sonde 17 gereinigt wird.

Die Erfindung wurde voranstehend an einem Ausführungsbeispiel beschrieben. Es versteht sich, dass zahlreiche Änderungen sowie Abwandlungen möglich sind, ohne das dadurch der die Erfindung tragende Gedanke verlassen wird. So ist es beispielsweise möglich, die Sonde 17 verstellbar und/oder auf verschiedene, definierte Höhen verfahrbar auszuführen, um so die Füllhöhe bei verschiedenen Flaschen oder Behältern anzupassen.

### Bezugszeichenliste

- 1: Füllelement
- 2: Flasche
- 2.1: Flaschenmündung
- 2.2: Flansch unterhalb der Flaschenmündung
- 3: Flaschenträger
- 4: Ringkessel
- 5: Ringkesselinnenraum
- 6: Gehäuse des Füllelementes
- 7: Flüssigkeitskanal
- 8: Abgabeöffnung
- 9: Flüssigkeitsventil
- 10: Ventilkörper
- 11: Ventilfläche
- 12: Schließfeder
- 13, 14: Pneumatik-Zylinder
- 15, 16: Steuerventil
- 17: Sonde
- 17.1: unterer, abgewinkelter Sondenabschnitt
- 18: Sondenspitze
- 19: Rückstell- oder Zugfeder
- 20: äußere Sondenanschlussleitung
- 21: Kolbenstange
- 22: Kolben
- 23: Hilfszylinder zur Betätigung der Sonde 17
- 24: Zylinderraum
- 25: Füllgutstrahl bei geöffnetem Flüssigkeitsventil 9
- 26: Wandung
- 27: Ringraum
- 28: Verbindung
- 29: Ringkammer
- 30: Deckel für CIP-Reinigung
- FA: Füllelementachse

## Patentansprüche

1. Füllelement zum Füllen von Flaschen oder dgl. Behältern (2) mit einem flüssigen Füllgut, mit einem in einem Gehäuse (6) des Füllelementes ausgebildeten und in einer Abgabeöffnung (8) für das Füllgut mündenden Flüssigkeitskanal (7), mit einem durch wenigstens ein Betätigungselement (13, 14) steuerbaren Flüssigkeitsventil (9) im Flüssigkeitskanal (7) sowie mit einer die Füllhöhe bestimmenden Sonde (17), **dadurch gekennzeichnet, dass** bei Ausbildung des Füllelements (1) für ein berührungsloses Füllen, bei dem der Behälter (2) mit seiner Behältermündung (2.1) vom Füllelement (1) beabstandet, unterhalb der Abgabeöffnung (8) angeordnet ist, die Sonde (17) durch ein Sondenstellglied (23) zwischen einer Ausgangsposition, in der sich die Sonde (17) außerhalb des Behälters (2) befindet, und einer Messposition bewegbar ist, in der die Sonde (17) durch die Behälteröffnung (2.1) in den Behälter (2) hineinreicht.

2. Füllelement nach Anspruch 1, **dadurch gekennzeichnet, dass** die Sonde eine elektrische Sonde (17) ist, die an einem Sondenende (18) wenigstens einen Sondenkontakt aufweist.

3. Füllelement nach Anspruch 1 oder 2, **gekennzeichnet durch** Federmittel (19), die die Sonde (17) in ihre Ausgangsposition vorspannen.

4. Füllelement nach einem der vorhergehenden Ansprüche, **dadurch gekennzeichnet, dass** das wenigstens eine Betätigungselement (13, 14) für das Flüssigkeitsventil (9) und/oder das Sondenstellglied (23) pneumatische Betätigungselemente, beispielsweise Pneumatik-Zylinder sind.

5. Füllelement nach einem der vorhergehenden Ansprüche, **dadurch gekennzeichnet, dass** das wenigstens eine Betätigungselement (13, 14) für das Flüssigkeitsventil (9) und das Sondenstellglied (23) zeitgleich zum Öffnen des Flüssigkeitsventils (9) bzw. zum Bewegen der Sonde (17) aus der Ausgangsposition in die Messposition angesteuert werden.

6. Füllelement nach einem der vorhergehenden Ansprüche, **dadurch gekennzeichnet, dass** das wenigstens eine Betätigungselement des Flüssigkeitsventils (9) und das Sondenstellglied (23) über ein gemeinsames Steuerventil (15) angesteuert werden.

7. Füllelement nach einem der vorhergehenden Ansprüche, **dadurch gekennzeichnet, dass** das Flüssigkeitsventil (9) durch eine Schließfeder (12) in einen geschlossenen Zustand vorgespannt und gegen die Wirkung der Schließfeder (12) durch das wenigstens eine Betätigungselement (13, 14) geöffnet wird.

8. Füllelement nach einem der vorhergehenden Ansprüche, **dadurch gekennzeichnet, dass** das Betätigungselement für das Flüssigkeitsventil (9) von zwei in Serie angeordneten undloder wirkenden Pneumatik-Stellgliedern oder -Zylindern (13, 14) gebildet ist, von denen eines (13) ein Öffnen des Flüssigkeitsventils (9) mit einem reduzierten Strömungsquerschnitt bewirkt, und dass für dieses eine Betätigungselement (13) und das Sondenstellglied (23) ein gemeinsames Steuerventil (15) vorgesehen ist.

9. Füllelement nach einem der vorhergehenden Ansprüche, **dadurch gekennzeichnet, dass** an der Unterseite des Füllelementes ein durch einen Deckel (30) für eine CIP-Reinigung verschließbarer Raum (27) gebildet ist, in welchem auch der die Sondenspitze (18) bildende Teil (17.1) der Sonde (17) aufgenommen ist.

10. Füllelement nach einem der vorhergehenden Ansprüche, **dadurch gekennzeichnet, dass** die Sonde (17) mittels einer Kurvenbahn und einer der Sonde (17) zugeordneten Tast- oder Steuerrolle welche in einer Wirkverbindung mit der Kurvenbahn steht bewegt wird.

11. Füllelement nach einem der vorhergehenden Ansprüche, **dadurch gekennzeichnet, dass** die Sonde (17) in mehrere festgelegte Messpositionen verfahren werden kann, wobei diese Messpositionen zumindest höhenmäßig voneinander abweichen.

12. Füllmaschine umlaufender Bauart zum Füllen von Flaschen oder dgl. Behälter (2) mit einem flüssigen Füllgut, mit mehreren, an einem um eine vertikale Maschinenachse umlaufenden Rotor vorgesehenen Füllelementen (1), **dadurch gekennzeichnet, dass** die Füllelemente (1) entsprechend einem der vorhergehenden Ansprüche 1-9 ausgebildet sind.

13. Füllmaschine nach Anspruch 12, **gekennzeichnet durch** jeweils einem jedem Füllelement (1) zugeordneten Behälterträger (3), auf welchem der jeweils zu füllende Behälter (2) mit seiner Behältermündung (2.1) vom Füllelement (1) beabstandet unterhalb der Abgabeöffnung (8) gehalten ist.

## Claims

1. Filler element for filling bottles or similar containers (2) with a liquid product, the said element including a liquid duct (7), which is provided in a housing (6) of the filler element and opens out in a discharge opening (8) for the product, a liquid valve (9) in the liquid duct (7), the said liquid valve being controllable by at least one actuating element (13, 14), as well as a probe (17) that determines the level of the product , **characterised in that** with the filler element (1) designed for a contact-less filling procedure where the container mouth (2.1) of the container (2) is disposed at a spacing from the filler element (1) underneath the discharge opening (8), the probe (17) is moveable by means of a probe actuating element (23) between an initial position, in which the probe (17) is situated outside the container (2), and a measuring position, in which the probe (17) extends into the container (2) through the container opening (2.1).

2. Filler element according to claim 1, **characterised in that** the probe is an electrical probe (17), which includes at least one probe contact at one end (18) of the probe.

3. Filler element according to claim 1 or 2, **characterised by** resilient means (19), which pre-bias the probe (17) into its initial position.

4. Filler element according to one of the preceding claims, **characterised in that** the at least one actuating element (13, 14) for the liquid valve (9) and/or the probe actuating element (23) are pneumatic actuating elements, for example pneumatic cylinders.

5. Filler element according to one of the preceding claims, **characterised in that** the at least one actuating element (13, 14) for the liquid valve (9) and the probe actuating element (23) are actuated at the same time to open the liquid valve (9) or respectively to move the probe (17) out of the initial position into the measuring position.

6. Filler element according to one of the preceding claims, **characterised in that** the at least one actuating element of the liquid valve (9) and the probe actuating element (23) are actuated by means of a common control valve (15).

7. Filler element according to one of the preceding claims, **characterised in that** the liquid valve (9) is pre-biased into a closed state by means of a closing spring (12) and is opened in opposition to the effect of the closing spring (12) by means of the at least one actuating element (13, 14).

8. Filler element according to one of the preceding claims, **characterised in that** the actuating element for the liquid valve (9) is formed by two pneumatic actuating elements or cylinders (13, 14) that are disposed and/or operate in series, one (13) of the said pneumatic actuating elements or cylinders effects an opening of the liquid valve (9) with a reduced cross-section flow, and **in that** a common control valve (15) is provided for this one actuating element (13) and the probe actuating element (23).

9. Filler element according to one of the preceding claims, **characterised in that** on the underside of the filler element a space that is closable by a cover (30) is formed for a CIP cleaning process, in which space the part (17.1) of the probe (17) that forms the probe tip (18) is accommodated.

10. Filler element according to one of the preceding claims, **characterised in that** the probe (17) is moved by means of a cam and a jockey roller or control roller, which is in operative connection with the cam.

11. Filler element according to one of the preceding claims, **characterised in that** the probe (17) can be moved into a plurality of established measuring positions, wherein the said measuring positions differ from one another at least in terms of height.

12. Filling machine of the rotary type for filling bottles or similar containers (2) with a liquid product, including a plurality of filler elements (1), which are provided on a rotor that rotates about a vertical machine axis, **characterised in that** the fill elements (1) are designed in accordance with one of preceding claims 1-9.

13. Filling machine according to claim 12, **characterised by** an individual container carrier (3) that is associated with each filler element (10), on which container carrier the respective container (2) to be filled is held by its container mouth (2.1) at a spacing from the filler element (1) underneath the discharge opening (8).

## Revendications

1. Élément de remplissage pour le remplissage de bouteilles ou récipients (2) similaires avec un produit liquide à remplir, avec un canal de liquide (7) réalisé dans un boîtier (6) de l'élément de remplissage et débouchant dans un orifice de sortie (8) pour le produit à remplir, avec une vanne pour liquide (9) pouvant être commandée par au moins un élément d'actionnement (13, 14) dans le canal de liquide (7) ainsi qu'avec une sonde (17) déterminant la hauteur de remplissage, **caractérisé en ce que** dans le cas de la réalisation de l'élément de remplissage (1) pour un remplissage sans contact, pour lequel le récipient (2) avec son embouchure de récipient (2,1) est espacé de l'élément de remplissage (1), est disposé au-dessous de l'orifice de sortie (8), la sonde (17) peut être déplacée par un élément de réglage de sonde (23) entre une position de départ, dans laquelle la sonde (17) se trouve en dehors du récipient (2) et une position de mesure, dans laquelle la sonde (17) pénètre au travers de l'orifice de récipient (2.1) dans le récipient (2).

2. Élément de remplissage selon la revendication 1, **caractérisé en ce que** la sonde est une sonde électrique (17) qui présente sur une extrémité de sonde (18) au moins un contact de sonde.

3. Élément de remplissage selon la revendication 1 ou 2, **caractérisé par** des moyens à ressort (19) qui précontraignent la sonde (17) dans sa position de départ.

4. Élément de remplissage selon l'une des revendications précédentes, **caractérisé en ce que** le au moins un élément d'actionnement (13, 14) de la vanne pour liquide (9) et/ou l'élément de réglage de sonde (23) sont des éléments d'actionnement pneumatiques, par exemple des vérins pneumatiques.

5. Élément de remplissage selon l'une des revendications précédentes, **caractérisé en ce que** le au moins un élément d'actionnement (13, 14) de la vanne pour liquide (9) et l'élément de réglage de sonde (23) sont commandés simultanément pour ouvrir la vanne pour liquide (9) ou pour déplacer la sonde (17) de la position de départ à la position de mesure.

6. Élément de remplissage selon l'une des revendications précédentes, **caractérisé en ce que** le au moins un élément d'actionnement de la vanne pour liquide (9) et l'élément de réglage de sonde (23) sont commandés par le biais d'une vanne de commande (15) commune.

7. Élément de remplissage selon l'une des revendications précédentes, **caractérisé en ce que** la vanne pour liquide (9) est précontrainte par un ressort de fermeture (12) dans un état fermé et est ouverte à l'encontre de l'action du ressort de fermeture (12) par le au moins un élément d'actionnement (13, 14).

8. Élément de remplissage selon l'une des revendications précédentes, **caractérisé en ce que** l'élément d'actionnement de la vanne pour liquide (9) est formé par deux éléments de réglage ou vérins pneumatiques (13, 14) disposés et/ou agissant en série, dont l'un (13) provoque une ouverture de la vanne pour liquide (9) avec une section d'écoulement réduite, et **en ce que** pour cet élément d'actionnement (13) et l'élément de réglage de sonde (23), une vanne de commande commune (15) est prévue.

9. Élément de remplissage selon l'une des revendications précédentes, **caractérisé en ce qu'**un espace (27) se fermant par un couvercle (30) pour un nettoyage par méthode CIP est formé sur le dessous de l'élément de remplissage, dans lequel espace la partie (17.1) de la sonde (17) formant la pointe de la sonde (18) est également logée.

10. Élément de remplissage selon l'une des revendications précédentes, **caractérisé en ce que** la sonde (17) est déplacée au moyen d'une piste de came et d'un galet palpeur ou de commande associé à la sonde (17), qui se trouve en liaison fonctionnelle avec la piste de came.

11. Élément de remplissage selon l'une des revendications précédentes, **caractérisé en ce que** la sonde (17) peut être déplacée dans plusieurs positions de mesure déterminées, ces positions de mesure divergeant l'une de l'autre au moins en hauteur.

12. Machine de remplissage de construction circulaire pour le remplissage de bouteilles ou récipients (2) similaires avec un produit à remplir liquide, avec plusieurs éléments de remplissage (1) prévus sur un rotor tournant autour d'un axe de machine vertical, **caractérisée en ce que** les éléments de remplissage (1) sont réalisés selon l'une des revendications 1 à 9.

13. Machine de remplissage selon la revendication 12, **caractérisée** respectivement par un porte-récipient (3) associé à chaque élément de remplissage (1), porte-récipient sur lequel le récipient (2) à remplir respectivement est maintenu par son embouchure (2.1) à distance de l'élément de remplissage (1) au-dessous de l'orifice de sortie (8).
